# EUROPÄISCHE PATENTSCHRIFT

(11) **EP 0 088 225 B1**
(45) Veröffentlichungstag und Bekanntmachung des Hinweises auf die Patenterteilung: **26.03.1986**
(21) Anmeldenummer: 83100858.6
(22) Anmeldetag: 29.01.1983
(51) Int. Cl.: H01R 33/06

(54) **Glühlampenfassung für Fahrzeugleuchten und -scheinwerfer**
Lamp socket for vehicle lights and headlamps
Support d'ampoule pour lumières et phares de véhicule

(30) Priorität: 05.03.1982 DE 3207956
(43) Veröffentlichungstag der Anmeldung: 14.09.1983
(73) Patentinhaber: Hella KG Hueck & Co., D-59538 Lippstadt (DE)
(72) Erfinder: Dunder, Richard, D-4780 Lippstadt 6 (DE); Schnelle, Diethard, D-4782 Erwitte (DE); Schulte, Anton, D-4780 Lippstadt 8 (DE)

## Beschreibung

Die Erfindung betrifft eine Fassung zur Aufnahme von sogenannten H2-Glühlampen, die an ihrem fassungsseitigen Ende zwei diametral gegenüberliegende und in einer Ebene verlaufende Kontaktflansche aufweisen, in die Ausnehmungen zur Arretierung in der Fassung eingebracht sind, wobei der Fassungskörper im wesentlichen aus einer wärmebeständigen, in den Reflektor eines Fahrzeugscheinwerfers oder einer Fahrzeugleuchte einsetzbaren Grundplatte besteht, an der zwei Paar leitende Metallarme befestigt sind, von denen jedes an seinem einen Ende einen Flachsteckeranschluß bildet und an seinem anderen Ende mittels dort ausgebildeter, vom übrigen Teil des Metallarmpaares in etwa rechtwinklig abgebogener und annähernd parallel zueinander verlaufender Kontaktarme die Kontaktflansche der Glühlampe so zwischen sich einklemmt, daß sie sowohl in ihrer Lage arretiert sind als auch die elektrische Zuleitung zu ihnen hergestellt ist, während der Befestigung der Metallarmpaare an der Grundplatte jeweils ein zwischen den beiden genannten Enden liegender Abschnitt dient.

Eine derartige, in der DE-A-1 539 394 beschriebene Fassung hat den Nachteil, daß jedes Metallarmpaar aus zwei Teilen hergestellt ist, die darüber hinaus noch unterschiedliche Biege- und Federeigenschaften haben müssen. Die die haltende Rückwand bildenden Arme der Metallarmpaare müssen in sich steif sein, so daß die Glühlampe eine korrekte Position zu der Grundplatte einnimmt, während die anderen Arme der Metallarmpaare, welche gleichzeitig die Stromzufuhr bilden und die Kontaktflansche der Glühlampen gegen die feststehenden Arme pressen, federnd elastisch ausgeführt sein müssen. Darüber hinaus sind die beiden Armpaare jedes für sich an der Grundplatte durch Nieten befestigt. Dieser Nietvorgang ist nicht nur ein zusätzlicher Arbeitsgang, sondern die Nietbefestigung bildet auch auf die Dauer die Gefahr einer Funktionsstörung, nämlich durch ein unbeabsichtigtes Lockern.

Aufgabe der Erfindung ist es, die Zahl der Einzelteile der Fassung zu verringern, die einzelnen Teile in der Konstruktion und in ihrer Montage so zu vereinfachen, daß stets ein guter Kontaktdruck gewahrt ist und trotzdem ein leichtes Einsetzen der Glühlampe ermöglicht wird. Die Lösung dieser Aufgabe wird durch die Anwendung folgender Merkmale erreicht :
a) jedes Paar der Metallarme (12, 13) und der dazugehörige Flachsteckeranschluß (11) sind einteilig aus einem Federband ausgeschnitten und gebogen,
b) das Federband ist durch Falten gedoppelt, wobei das den Falz aufweisende Ende den Flachstecker (11) bildet,
c) die beiden Kontaktarme (12,13) sind schmaler ausgeführt als der sich daran anschließende, der Befestigung dienende Abschnitt (14, 15).
d) die der Befestigung dienenden Abschnitte (14, 15) beider Metallarmpaare sind schubladenartig in seitliche Nuten (16, 17) der Fassungsgrundplatte (2) eingeschoben, derart, daß die Randbereiche der durch Falten gedoppelten, der Befestigung dienenden Abschnitte (14, 15) von den seitlichen Nuten (16, 17) zusammengehalten werden,
e) der an der Fassungsgrundplatte (2) anliegende Metallarm weist eine federnde Nase (18) auf, die in eine Ausnehmung (19) der Fassungsgrundplatte (2) widerhakenartig einrastet.

Das seitliche Umfassen von Randbereichen der durch Falten gedoppelten und nicht abgewinkelten Abschnitte der Kontaktarme bringt den besonderen Vorteil, daß die durch Materialverdoppelung ihre vorgeschriebene Stärke erhaltenden Flachstecker nicht auffedern. Dieses erleichtert das Aufschieben der Flachsteckhülsen und bringt darüber hinaus eine Versteifung des federnden Armes eines jeden der beiden Kontaktarmpaare.

Bei einer vorteilhaften Ausgestaltung der Erfindung liegt der in Einschubrichtung vorn liegende Kontaktarm jedes Kontaktarmpaares an einer rechtwinklig zur Einschubrichtung verlaufenden Wandung der Fassungsgrundplatte an. Dieses gibt jeweils dem einen der beiden Kontaktarme eine Unterstützung gegen ein ungewolltes Ausbiegen und somit der Glühlampe eine sichere Position. Anstelle dieser Stützwand oder auch zusätzlich kann in die Biegelinie zwischen jedem der vorn liegenden Kontaktarme und dem anschließenden, an der Grundplatte anliegenden Abschnitt eine biegeversteifende Einkerbung eingebracht sein. Dadurch verliert dieser Kontaktarm weitestgehend seine Elastizität und gibt der Glühlampe eine sichere Position.

Es ist bekannt, bei den sogenannten H2-Glühlampenfassungen zwecks Arretierung an jeweils einem Kontaktarm der beiden Kontaktarmpaare Vorsprünge anzuordnen, die in die Ausnehmungen der Kontaktflansche der Glühlampe eingreifen. Einer dieser Vorsprünge ist im Querschnitt rechteckig und aus dem Kontaktflansch herausgebogen, während der andere in seinem Querschnitt rund ist und als nietartiger Bolzen eingesetzt ist. Nach einem weiteren Merkmal der Erfindung ist der im Querschnitt runde Vorsprung als eine aus dem Kontaktarm tiefgezogene Hülse ausgebildet. Damit entfällt ein weiteres Bauteil, nämlich der nietartige Kontakt und seine umständliche Befestigung.

Um die Kontaktierung zwischen der Fassung und der Glühlampe sicherer zu gestalten, ist nach einem weiteren vorteilhaften Merkmal der Erfindung jeweils ein Kontaktarm der beiden Kontaktarmpaare zum Kontaktflansch der Glühlampe hin konvex durchgebogen, während der jeweilige andere Kontaktarm der beiden Kontaktarmpaare in Höhe der konvexen Durchbiegung eine in das Blech eingeprägte und als Anlagepunkt für die Kontaktflansche dienende Kontaktwarze aufweist. Durch diese Kontaktwarze ist ein wesentlich höherer spezifischer Anpreßdruck als Kontaktdruck gegeben, der im Falle eines Glühlampenwechsels auch gleichzeitig für eine Zerstörung einer sich gebildeten Oxydhaut sorgt.

Die Zeichnung veranschaulicht ein vorteilhaftes Ausführungsbeispiel der Erfindung, und zwar zeigen
Figur 1 eine perspektivische Ansicht der Fassung und Glühlampe,
Figur 2 einen Schnitt nach der Linie A-A durch die Fassung ohne Glühlampe, und
Figur 3 einen Schnitt nach der Linie B-B durch die Fassung ohne Glühlampe.

Die in einen Reflektor (nicht dargestellt) einsetzbare Fassung für die H2-Glühlampe 1 besteht aus der aus Isolierstoff, vorzugsweise Keramik, hergestellten Grundplatte 2 und den beiden aus Federbandstahl einteilig hergestellten Kontaktvorrichtungen 3 und 4.

Die H2-Glühlampe ist eine Halogen-Glühlampe, die an ihrem fassungsseitigen Ende zwei diametral gegenüberliegende und in einer Ebene verlaufende Kontaktflansche 5 und 6 aufweist. Diese beiden Kontaktflansche sind mit Ausnehmungen 7 und 8 versehen, die zur Arretierung der Glühlampe in den Kontaktvorrichtungen 3 und 4 dienen. Damit die Glühlampe nicht um 180° verdreht eingesetzt werden kann, ist die Ausnehmung 8 als rundes Loch und die Ausnehmung 7 als einseitig offenes Langloch ausgebildet. Dementsprechend sind auch die in diese Ausnehmungen eingreifenden Vorsprünge 9 und 10 in den Kontaktvorrichtungen 3 und 4 ausgeführt. Der Vorsprung 9 ist als eine aus dem Federblech rechtwinklig abgebogene Zunge ausgeführt, während der Vorsprung 10 als eine tiefgezogene Hülse mit einem runden Querschnitt ausgeführt ist. Allein durch diese beiden Merkmale unterscheiden sich die Kontaktvorrichtungen 3 und 4, so daß im folgenden nur noch auf eine dieser beiden Kontaktvorrichtungen einzugehen ist. Die Kontaktvorrichtung 3 ist aus einem Stahlfederband ausgestanzt und durch Falten gedoppelt. Das den Falz aufweisende Ende der Kontaktvorrichtung ist als Flachstecker 11 ausgebildet. Durch die Doppelung hat der Flachstecker die genormte Stärke erhalten, jedoch ist den beiden Kontaktarmen 12, 13 die durch die geringe Materialstärke gegebene Elastizität geblieben. Die beiden Kontaktarme 12, 13 der Kontaktvorrichtung 3 sind in etwa rechtwinklig zur gleichen Seite hin abgewinkelt und bilden in etwa parallel zueinander verlaufend eines der beiden Kontaktarmpaare, in die die beiden Kontaktflansche 5, 6 der Glühlampe 1 klemmend eingeschoben werden. Die Kontaktarme 12 und 13 sind schmaler ausgeführt als die sich daran anschließenden Abschnitte 14 und 15 der Kontaktvorrichtung. Diese breiter ausgeführten Abschnitte 14 und 15 sind schubladenartig in seitliche Nuten 16 und 17 der Grundplatte 2 eingeschoben. Diese beiden Nuten halten die Abschnitte 14 und 15 zusammen, so daß der Flachstecker 11 nicht auf- und der Kontaktarm 12 nicht rückfedert. Gehalten wird die Kontaktvorrichtung 3 in der Grundplatte 2 einmal durch die seitlichen Nuten 16 und 17 und zum anderen durch eine federnde Nase 18 des an der Fassungsgrundplatte 2 anliegenden Metallarms, die in Freimachungen 19 der Grundplatte 2 widerhakenartig einrastet.

Der Kontaktarm 13 der Kontaktvorrichtung liegt an einer Rückwandung 20 der Grundplatte 2 an, wodurch er zumindest nach hinten hin abgestützt ist. Um den Kontaktarm 13 weiterhin zu versteifen, ist die Biegestelle zum Abschnitt 15 hin mit einer Einprägung 21 versehen, welche die Biegestelle wesentlich versteift. Damit bildet dieser Kontaktarm im wesentlichen einen starren Arm, an dem die Kontaktflansche 5 und 6 der Glühlampe anliegen. Um die Kontaktsicherheit zu erhöhen, ist der Kontaktarm 13 mit Kontaktwarzen 22 versehen, die als kleine Einprägungen in das Bandmaterial eingebracht sind. Diese Kontaktwarzen sind in Höhe einer konvex im Kontaktarm 12 eingebrachten Durchbiegung 23 angeordnet, so daß der Kontaktdruck auf diese punktförmige Erhöhung gerichtet ist. Hierdurch ergibt sich ein spezifisch höherer Kontaktdruck.

## Patentansprüche

1. Fassung zur Aufnahme von sogenannten H2-Glühlampen (1), die an ihrem fassungsseitigen Ende zwei diametral gegenüberliegende und in einer Ebene verlaufende Kontaktflansche (5, 6) aufweisen, in die Ausnehmungen (7, 8) zur Arretierung in der Fassung eingebracht sind, wobei der Fassungskörper im wesentlichen aus einer wärmebeständigen, in den Reflektor eines Fahrzeugscheinwerfers oder einer Fahrzeugleuchte einsetzbaren Grundplatte (2) besteht, an der zwei Paar leitende Metallarme befestigt sind, von denen jedes an seinem einen Ende einen Flachsteckeranschluß (11) bildet und an seinem anderen Ende mittels dort ausgebildeter, vom übrigen Teil des Metallarmpaares in etwa rechtwinklig abgebogener und annähernd parallel zueinander verlaufender Kontaktarme (12, 13) die Kontaktflansche (5, 6) der Glühlampe (1) so zwischen sich einklemmt, daß sie sowohl in ihrer Lage arretiert sind als auch die elektrische Zuleitung zu ihnen hergestellt ist, während der Befestigung der Metallarmpaare an der Grundplatte (2) jeweils ein zwischen den beiden genannten Enden liegender Abschnitt (14, 15) dient, gekennzeichnet durch folgende Merkmale :
a) jedes Paar der Metallarme (12.,13) und der dazugehörige Flachsteckeranschluß (11) sind einteilig aus einem Federband ausgeschnitten und gebogen,
b) das Federband ist durch Falten gedoppelt, wobei das den Falz aufweisende Ende den Flachstecker (11) bildet,
c) die beiden Kontaktarme (12, 13) sind schmaler ausgeführt als der sich daran anschließende, der Befestigung dienende Abschnitt (14, 15),
d) die der Befestigung dienenden Abschnitte (14, 15) beider Metallarmpaare sind schubladenartig in seitliche Nuten (16, 17) der Fassungsgrundplatte (2) eingeschoben, derart, daß die Randbereiche der durch Falten gedoppelten, der Befestigung dienenden Abschnitte (14, 15) von den seitlichen Nuten (16, 17) zusammengehalten werden,
e) der an der Fassungsgrundplatte (2) anliegende Metallarm weist eine federnde Nase (18) auf, die in eine Ausnehmung (19) der Fassungsgrundplatte (2) widerhakenartig einrastet.

2. Fassung nach Anspruch 1, dadurch gekennzeichnet, daß der in Einschubrichtung vorn liegende Kontaktarm (13) jedes Metallarmpaares an einer rechtwinklig zur Einschubrichtung verlaufenden Wandung (20) der Fassungsgrundplatte (2) anliegt.

3. Fassung nach Anspruch 1 oder 2, dadurch gekennzeichnet, daß in die Biegelinie zwischen jedem der vorn liegenden Kontaktarme (13) und dem anschließenden, an der Grundplatte (2) anliegenden Abschnitt eine biegeversteifende Einkerbung (21) eingebracht ist.

4. Fassung nach einem der vorstehenden Ansprüche, bei der einer der zwecks Arretierung der Glühlampe in die Ausnehmungen der Glühlampenflansche eingreifenden Vorsprünge im Querschnitt rechteckig und der andere im Querschnitt rund ausgeführt ist, und der rechteckige Vorsprung als eine aus einem Kontaktarm ausgebogene Zunge ausgebildet ist, dadurch gekennzeichnet, daß der runde Vorsprung (10) als eine aus dem Kontaktarm tiefgezogene Hülse ausgebildet ist.

5. Fassung nach einem der vorstehenden Ansprüche, dadurch gekennzeichnet, daß jeweils ein Kontaktarm (12) der Kontaktarmpaare zum Sockelflansch (5, 6) der Glühlampe hin konvex durchgebogen ist und der jeweilige andere Kontaktarm (13) in Höhe der konvexen Durchbiegung (23) eine in das Blech eingeprägte und als Anlagepunkt für die Sockelflansche (5, 6) dienende Kontaktwarze (22) aufweist.

## Claims

1. Socket for holding so-called H2 incandescent lamps (1), which comprise at their end nearest the socket two contact flanges (5, 6) which are situated diametrally opposite each other and are situated in a single plane and in which apertures (7, 8) are formed for fixing in the socket, the socket body comprising substantially a heat-resistant base plate which is insertable in the reflector of a vehicle headlamp or a vehicle light and on which there are secured two pairs of conductive metal arms, each of these pairs forming at one end a flat plug terminal (11) and clamping the contact flanges (5, 6) of the incandescent lamp (1) in such a manner between themselves at the other end, by means of contact arms (12, 13) which are constructed there and which are bent-over at approximately right angles from the remaining portion of the metal arm pair and are situated approximately parallel to one another, that on the one hand they are fixed in their position and on the other hand the line of electrical supply to them is established, whereas a section (14, 15) situated between the two said ends in each case serves to secure the pairs of metal arms to the base plate (2), characterised by the following features :
a) each pair of metal arms (12, 13) and the associated flat plug terminal (11) are cut out and bent in one piece from a spring strip,
b) the spring strip is doubled by folding, the end comprising the fold forming the flat plug (11),
c) the two contact arms (12, 13) are of narrower construction than the adjoining section (14, 15) serving for securing purposes,
d) the sections (14, 15) of the two pairs of metal arms which serve for securing purposes are introduced like slides into lateral grooves (16, 17) of the socket base plate (2) in such a manner that the edge regions of the sections (14, 15) doubled by folding and used for securing are held together by the lateral grooves (16, 17),
e) the metal arm abutting on the socket base plate (2) comprises an elastic nose (18) which engages with a catch action in an aperture (19) of the socket base plate (2).

2. Socket according to claim 1, characterised in that contact arm (13) of each pair of metal arms which is at the front in the slide-in direction abuts on a wall (20) of the socket base plate (2), said wall extending at right angles to the slide-in direction.

3. Socket according to claim 1 or 2, characterised in that an indentation (21) improving bending resistance is formed in the line of bend between each of the front contact arms (13) and the adjoining section abutting on the base plate (2).

4. Socket according to one of the preceding claims, wherein one of the projections which engage in the apertures of the incandescent lamp flanges to fix the incandescent lamp is rectangular in cross-section, and the other is made round in cross-section, and the rectangular projection is constructed as a tongue bent out from one contact arm, characterised in that the round projection (10) is constructed as a sleeve deep- drawn from the contact arm.

5. Socket according to one of the preceding claims, characterised in that one contact arm (12) in each case of the pairs of contact arms is curved convexly towards the base flange (5, 6) of the incandescent lamp, and the other contact arm (13) in each case comprises at the height of the convex curve (23) a contact stud (22) which is formed by pressing in the metal plate and which serves as an abutment point for the base flanges (5, 6).

## Revendications

1. Douille pour recevoir des ampoules dites ampoules H2 (1), qui présentent, à leur extrémité côté douille, deux broches de contact (5, 6) diamétralement opposées, situées dans un plan et dans lesquelles sont rapportés des évidements (7, 8) pour blocage dans la douille, étant précisé que le corps de douille est essentiellement constitué d'une embase (2) stable à la chaleur, que l'on peut introduire dans le réflecteur d'un phare de véhicule ou d'un feu de véhicule et à laquelle sont fixés deux paires de bras métalliques conducteurs dont chacun, à l'une de ses extrémités, forme un raccord à broche plate (11), et à son autre extrémité, grâce à des bras de contact (12, 13) qui y sont formés, qui sont obtenus en repliant à peu près perpendiculairement l'autre partie de la paire de bras métalliques et qui courent à peu près parallèlement l'un à l'autre, bride entre eux les broches de contact (5, 6) de l'ampoule (1) de façon telle qu'elles sont bloquées en position et que l'alimentation électrique arrivant à elles est réalisée, tandis que c'est respectivement un tronçon (14, 15) situé entre les deux extrémités mentionnées qui sert à la fixation des paires de bras métalliques sur l'embase (2), caractérisée par les propriétés suivantes :
a) chaque paire des bras métalliques (12, 13) et le raccord correspondant à broche plate (11) sont découpés d'une pièce dans un feuillard élastique et pliés
b) le feuillard élastique est doublé par pliage écrasé, l'extrémité présentant le pli écrasé formant la broche plate (11),
c) les deux bras de contact (12, 13) sont exécutés plus étroits que le tronçon (14, 15) qui s'y raccorde et sert à la fixation,
d) les tronçons (14, 15), servant à la fixation, des deux paires de bras métalliques sont enfilés, à la façon d'un tiroir, dans des rainures latérales (16, 17) de l'embase (2) de la douille, de façon telle que les zones de bordure des tronçons (14, 15) doublés par pliage écrasé et servant à la fixation sont maintenues par les rainures latérales (16, 17).
e) le bras métallique appuyé contre l'embase (2) de la douille présente un talon élastique (18) qui vient se cranter dans un évidement (19) de l'embase (2) de la douille à la façon d'un crochet.

2. Douille selon la revendication 1, caractérisé en ce que le bras de contact (13), qui se trouve en avant de la direction des tiroirs, de chaque paire de bras métalliques s'appuie contre une paroi (20), qui court perpendiculairement à la direction du tiroir, de l'embase (2) de la douille.

3. Douille selon la revendication 1 ou la revendication 2, caractérisée en ce qu'un embouti de renfort de pliage (21) est rapporté sur la ligne de pliage entre chacun des bras de pliage (13) fixés en avant et le tronçon qui le jouxte et s'appuie contre l'embase (2).

4. Douille selon l'une des revendications précédentes, dans laquelle l'une des saillies qui se logent, pour bloquer l'ampoule, dans les évidements de la broche de l'ampoule, a une section rectangulaire et l'autre est exécutée en section ronde, et dans laquelle la saillie rectangulaire a la forme d'une languette obtenue par pliage d'un bras de contact, caractérisée en ce que la saillie ronde (10) est conçue sous forme d'une cosse emboutie.

5. Douille selon l'une des revendications précédentes, caractérisée en ce qu'un bras de contact respectif (12) des paires de bras de contact est cintré pour être convexe en direction de la broche (5, 6) de la douille de l'ampoule ; et en ce que l'autre bras de contact respectif (13) présente, au niveau du cintrage convexe (23), un bossage de contact (22) embouti dans la tôle et servant de point d'appui pour la broche (5, 6) de la douille.
